# EUROPÄISCHE PATENTSCHRIFT

(11) **EP 1 273 021 B1**
(45) Veröffentlichungstag und Bekanntmachung des Hinweises auf die Patenterteilung: **24.01.2007**
(21) Anmeldenummer: 01931414.5
(22) Anmeldetag: 05.04.2001
(51) Int. Cl.: H01H 71/08

(54) **KLEMME**
TERMINAL
BORNE DE CONNEXION

(30) Priorität: 13.04.2000 DE 10018351
(43) Veröffentlichungstag der Anmeldung: 08.01.2003
(73) Patentinhaber: SIEMENS AKTIENGESELLSCHAFT, 80333 München (DE)
(72) Erfinder: ECKERT, Gunther, 93142 Maxhütte-Haidhof (DE); SANGL, Reinhard, 93173 Wenzenbach (DE); VIERLING, Winfried, 93073 Neutraubling (DE)
(86) Internationale Anmeldenummer: PCT/DE2001/001337
(87) Internationale Veröffentlichungsnummer: WO 2001/080267

(56) Entgegenhaltungen:
- EP-A- 0 552 113
- EP-A- 0 758 804
- EP-A- 0 923 100
- FR-A- 2 730 855
- US-A- 5 772 479

## Beschreibung

Die Erfindung betrifft ein Reiheneinbaugerät gemäß Oberbegriff des Anspruchs 1.

Ein derartiges als Leitungsschutzschalter ausgebildetes Reiheneinbaugerät ist aus der EP 0 552 113 B1 bekannt. Bei der Aneinanderreihung derartiger Geräte besteht das Problem, dass im offenen Bereich des Sammelschienenanschlusses der Luftisolationsabstand zwischen den freiliegenden leitenden Teilen benachbarter Klemmen eingehalten werden muss. Danach bemisst sich die Größe, insbesondere die Breite, der verwendeten Klemmen. Hierdurch ist wiederum das Baumaß des Reiheneinbaugeräts, insbesondere der innere Aufbau, wesentlich beeinflusst.

Der Erfindung liegt die Aufgabe zugrunde, ein Reiheneinbaugerät mit Klemme bereitzustellen, bei dem unter Einhaltung des erforderlichen Luftisolationsabstandes eine gegenüber dem Stand der Technik optimierte Isolationsfähigkeit vergrößerter Aufnahmeraum gegeben ist.

Die Lösung der Aufgabe gelingt erfindungsgemäß mit den Merkmalen des Anspruchs 1. Demnach ist ein Reiheneinbaugerät vorgesehen, mit einem Gehäuse und einer darin angeordneten Klemme mit Klemmschraube, Druckstück und Klemmrahmen, wobei eine anschlussseitige erste Ausnehmung zur Queraufnahme einer Sammelschiene Gehäuse und Klemmrahmen durchsetzt, und der Isolationsabstand zwischen der Außenkante des Klemmrahmens innerhalb des Gehäuses und der Außenseite der anliegenden geschlossenen Gehäuseseite kleiner ist als der Luftisolationsabstand zwischen der Außenkante des Klemmrahmens im Bereich der Ausnehmung und der Außenseite der anliegenden Gehäuseseite.

Es wurde erkannt, dass die bisher verwendeten Klemmen immer nur nach dem Luftisolationsabstsand bemessen wurden. Dieser gilt für die Bemessung jedoch nur im seitlich offenen Bereich der Klemme. Der übrige Bereich der Klemme oder des Klemmrahmens innerhalb des Gehäuses kann jedoch aufgrund der guten Isolationsfähigkeit des Gehäuses erweitert sein.

Dabei ist es günstig, wenn der Klemmrahmen im Bereich der Ausnehmung eine Einengung aufweist. Anders ausgedrückt kann der Klemmrahmen im geschlossenen Bereich auch erweitert sein. Damit ist auf einfache Weise eine Klemmraumvergrößerung um einige % möglich. Die Klemmrahmenbreite kann dabei im Bereich der Einengung um etwa 0,2 bis 3 mm, insbesondere um 0,5 bis 1,5 mm, speziell um ca. 1,2 mm, reduziert sein.

Die Einengung kann dabei als Ausnehmung, z.B. Ausfräsung oder Einpressung, ausgestaltet sein. Somit ist ein starker Klemmrahmen mit stufenlosem Aufnahmeraum gegeben, der zusätzlich sehr stabil ist. Alternativ kann die Einengung als Einbauchung oder Verformung ausgestaltet sein. Damit ist ein materialsparender Klemmrahmen mit großem Aufnahmeraum gegeben.

Die Seitenwandstärke des Gehäuses kann im Bereich der Ausnehmung größer gegenüber der beim geschlossenen Bereich des Gehäuses sein. Damit ist ein guter Isolationsschutz im Übergangsbereich, insbesondere im Kriechstreckenbereich, gegeben. Bevorzugt ist das Reiheneinbaugerät als Leitungsschutzschalter oder Fehlerstromschutzschalter ausgebildet.

Ein Ausführungsbeispiel, weitere Vorteile und Details der Erfindung werden nachfolgend anhand der Zeichnung näher erläutert. Es zeigen:
- FIG 1: einen Leitungsschutzschalter in einer Außenansicht,
- FIG 2: einen Längsschnitt durch den Leitungsschutzschalter gemäß FIG 1 im Bereich einer Anschlussklemme,
- FIG 3: bis 5 Teilansichten eines Klemmrahmens mit eingelegter Auflage,
- FIG 6: bis 8 verschiedene Ansichten der Auflage gemäß FIG 2 bis 5 und
- FIG 9: einen Längsschnitt durch eine Klemme.

In den nachfolgend beschriebenen Figuren sind gleiche Details mit gleichen Bezugszeichen versehen.

FIG 1 zeigt ein Einbaugerät 1, insbesondere einen Leitungsschutzschalter oder ein Fehlerstromschutzschalter, in einer räumlichen Außenansicht. Das Einbaugerät 1 kann beliebige Funktionen oder Einbauten beinhalten. Wesentlich für die vorliegende Idee ist die Ausgestaltung der enthaltenen Klemmen oder Anschlussklemmen, wobei nachfolgend im wesentlichen nur eine von zwei beispielhaft beschrieben ist.

Bei Ausführung als Leitungsschutzschalter ist an der Bedienstirnseite des Gehäuses 3 ein Handbedienknebel 5 angeordnet. Bei Ausbildung als Reiheneinbaugerät weist das Gehäuse 3 eine Aussparung 7 auf, mit der das Einbaugerät auf eine Halteschiene, z.B. eine Hutschiene, aufgeschnappt werden kann. Mit dem Bezugszeichen 4 sind nicht näher beschriebene Befestigungsmittel bezeichnet, die eine kraftschlüssige Befestigung an der Hutschiene erlauben. Diese sind allgemein nach dem Stand der Technik bekannt. An seiner Vorder- und Rückseite weist das Einbaugerät 1 jeweils Öffnungen auf, durch die eine in dieser Darstellung nicht näher erkennbare Klemme zugänglich ist, über die ein äußerer Schaltkreis oder Stromkreis mit dem Einbaugerät 1 verbunden werden kann.

Dabei ist über eine erste Öffnung 9 die Klemmschraube der Klemme zugänglich. Die Anschlussöffnung 11 dient zum Einführen eines oder mehrerer Anschlussdrähte in den Anschlussraum der Klemme. Die vorliegend verwendete Klemme ist über eine weitere Öffnung zugänglich, so dass eine sogenannte "3D-Klemme" gebildet ist. Die Klemme weist hierzu die das Gehäuse 3 und dem Klemmrahmen 21 quer durchsetzende erste Ausnehmung 13 auf. Über diese erste Ausnehmung 13 können mehrere aneinander gereihte Reiheneinbaugeräte durch eine gemeinsame Sammelschiene quer miteinander verbunden werden. Prinzipiell ist eine derartige Sammelschienenverbindung aus der EP 0 552 113 bekannt. Im Bereich der Anschlussöffnung 11 ist eine isolierende Abdeckung 15 gezeigt, die als Berührungsschutz für spannungsführende Teile der Klemme dient.

FIG 2 zeigt das Einbaugerät 1 im Längsschnitt im Bereich der Klemme 17. Die Klemme 17 weist eine Klemmschraube 19 auf, durch die ein Klemmrahmen 21 gegenüber einem Druckstück 23 verschiebbar miteinander verbunden sind. Der Klemmrahmen 21 ist zur Aufnahme der bereits oben erwähnten Sammelschiene von der ersten Ausnehmung 13 an seinen beiden sich gegenüberliegenden Seitenwänden 22 durchsetzt. Die Klemme 17 ist allgemein nach Art einer Fahrstuhlklemme aufgebaut.

Das Druckstück weist vorliegend optional beidseitig Klemmfüße 27 auf, die zum Bilden einer Rüttelsicherung vorgesehen sind. Das Gehäuse 3 weist nämlich in seinem oberen Bereich (im Bereich des Druckstücks 23), beginnend im Bereich der Schrägen 29 einen verengten Innenraum auf. Die federartig ausgestellten Klemmfüße 27 erlauben somit ein Verklemmen des Druckstücks 23 im oberen Bereich des Gehäuses.

Von der Innenseite des Gehäuses 3 her (von der dem Betrachter abgewandten Seite) ragt in den Aufnahmeraum 31 der Klemme 17 ein Zwischenstück 33 hinein, das eine Aufteilung des Aufnahmeraums 31 in zwei Teilräume 31a, 31b ermöglicht. Das Zwischenstück 33 dient dabei gleichzeitig zur Verbindung der Klemme 17 mit einer nicht näher gezeigten elektrischen Schaltung innerhalb des Gehäuses 3. Diese Schaltung kann wie oben erwähnt beispielsweise eine Funktion als Leitungsschutzschalter oder Fehlerstromschutzschalter umfassen. Auf das Zwischenstück 33 wird noch später in der Schnittdarstellung gemäß FIG 9 eingegangen.

Der Klemmrahmen 21 weist bodenseitig eine Verbindungsstelle 35 auf. Prinzipiell ist der Klemmrahmen 21 aus einem bandförmigen, insbesondere metallischen, Material hergestellt. Die Verbindungsstelle ist dabei bevorzugt als Clinch- oder Klemmverbindung ausgebildet. Im einfachsten Fall ist es jedoch auch denkbar, dass die beiden hier zusammenstoßenden Enden des bandförmigen Materials nur aneinander enden oder einander überlappen, ohne dass eine auf Zug belastbare Verbindungsstelle gebildet ist. "Verbindungsstelle" bedeutet also nicht unbedingt, dass die Enden einander berühren oder miteinander kraftschlüssig verbunden sind.

Wesentlich für die hierfür vorliegende Idee ist, dass die Verbindungsstelle 35 von einer Auflage 37 abgedeckt ist, die innenraumseitig am Klemmrahmen 21 angeordnet ist. Wie in der FIG 2 zu erkennen ist, befindet sich zwischen Auflage 37 und Verbindungsstelle 35 ein Zwischenraum 39. Die Auflage 37 berührt somit die Verbindungsstelle 35 des Klemmrahmens 21 nicht. Die Auflage 37 überspannt vielmehr die Verbindungsstelle 35 brückenartig.

Die nachfolgenden Details zu Klemmrahmen 21, und Auflage 37 gelten gleichermaßen und sinngemäß für FIG 3 bis 7. Um eine günstige Kontaktierung und Zentrierung von Drähten zu gewährleisten, die aus Richtung des Betrachters in die Teilräume 31a und 31b eingeführt werden, weisen sowohl Auflage 37, das Zwischenstück 33 und das Druckstück 23 den Teilräumen zugewandte, randseitig keilartige Erhöhungen 41a, 41b, 41c auf. Dabei sind einander gegenüberliegende Erhöhungen derartig ausgestaltet, dass sie ineinander greifen, und eine Verquetschung von Anschlussdrähten erzielen. Gegenüberliegende Erhöhungen ergänzen einander also abdruckartig.

FIG 3 zeigt den Klemmrahmen 21 mit Auflage 37 in einer Stirnansicht mit Blick in den Aufnahmeraum 31. Der kopfseitige Flansch 43 weist innenseitig ein Gewinde zur Aufnahme der Klemmschraube 19 auf. Die Auflage 37 kann optional die Stirnseite und ggf. auch die Rückseite des Klemmrahmenbodens 45 schürzenartig überlappen. Im Bereich der Schürze 47 sind seitlich Einschnitte 49 vorgesehen. Dadurch werden zwei Laschen 51 gebildet, die eingebogen unterhalb des Klemmrahmenbodens 45 eingreifen. Siehe hierzu insbesondere auch die Bodenansicht gemäß FIG 5. Auf diese Weise ist die Auflage 37 fest am Klemmrahmen 21 gehaltert.

In der Ansicht gemäß FIG 5 ist die hier beispielhaft verwendete Verbindungstechnik zu sehen. Die beiden Enden des Klemmrahmens 21 greifen dabei in Clinch- oder Eingrifftechnik ineinander. Hierzu weist das erste Ende 53 eine hammerkopfartige Ausgestaltung und das zweite Ende 55 eine dazu passende Öffnung auf. Somit sind die beiden Enden 53 und 54 in Zugrichtung fest miteinander verbunden. Selbstverständlich kann diese Verbindung auch durch andere nach dem Stand der Technik bekannte Methoden, z.B. eine Quetsch- oder Schweißverbindung, realisiert sein.

In der Seitenansicht gemäß FIG 4 sind Klemmrahmen 21 und Auflage 37 teils im Schnitt gezeigt. Dabei ist zu erkennen, dass zwischen Auflage 37 und den Klemmrahmenboden 45 im Bereich der Verbindungsstelle 35 ein Abstand A gegeben ist. Dieser weist bevorzugt eine Stärke oder ein Maß von 0,1 mm bis 2,0 mm, insbesondere 0,2 mm auf.

In FIG 6 ist eine Unteransicht in der Auflage 37 zu sehen. Die Auflage 37 weist an dieser Unterseite randseitig, insbesondere an ihren vier äußeren Ecken, jeweils einen Abstützfuß 57 auf. Die Abstützfüße 57 sind in ihrer Höhe derart bemessen, dass der beschriebene Abstand a erzielt wird. Selbstverständlich können auch mehr als vier Abstützfüße oder auch ggf. randseitig eine Leiste vorgesehen sein. Die hier gezeigte Ausführungsform ist bevorzugt gewählt, da sie als einfaches Stanzteil ausführbar ist. Durch die Abstützfüße 57 ist erzielt, dass eine längs auftretende Kraft möglichst direkt in die Seitenwände des Klemmrahmens 21 eingebracht wird. Eine Belastung der Verbindungsstelle 35 ist somit verhindert. Alternativ ist auch eine bogenartige Ausgestaltung der Auflage 37 ohne Füße möglich.

Gegebenenfalls kann der Klemmrahmen 21, wie an seinen oberen Ecken gezeigt, an den Innenkanten seines Klemmenrahmenbodens einen vorgegebenen Biegeradius R aufweisen. Kommen die Abstützfüße 57 im Bereich des Radius zum Aufliegen, so kann ggf. auch eine nach außen wirkende Kraft erzeugt werden, wodurch eine Zugbelastung auf die Verbindungsstelle 35 ausgeübt wird. Somit wird die Verbindungsstelle 35 stabilisiert und verfestigt. Dies gilt selbstverständlich nur im Falle einer kraftschlüssigen Verbindung der beiden Enden 53 und 55.

Die FIG 6 bis 8 zeigen die Ausgestaltungen der Auflage 37 im Detail. Insbesondere die räumliche Ansicht gemäß FIG 8 gibt einen Eindruck der Auflage. Die Auflage ist in diesem Fall ohne Einschnitte 49 und Laschen 51 ausgeführt. Die zu den Seitenwänden ansteigenden keilartigen Erhöhungen 41a sind dabei als Einprägung oder Ausformung der Auflage 37 ausgeführt.

Im Bereich der ersten Ausnehmung 13 weist die Auflage 37 eine Profilierung 59 nach Art von Nuten oder Rillen auf. Hierdurch ist ein Herausrutschen von eingelegten Drähten oder Sammelschienen verhindert - unabhängig von der Einführrichtung. Dies wirkt für längs eingeführte Drähte und für quer eingelegte Sammelschienen. Im hinteren Bereich ist die Profilierung 59 weitergeführt, so dass hier die Wirkung lediglich für längs eingeschobene Drähte gegeben ist.

In der räumlichen Darstellung sind auch die keilartigen Erhöhungen 41a gut erkennbar, die auch als kegelabschnittsartig beschrieben werden können. Rückseitig weist die Auflage 37 Hintergriffe 61 auf, so dass sie sowohl von der Front als auch von der Rückseite im Klemmrahmen 21 gehalten ist.

Wie bereits oben beschrieben, kann die der Auflage 37 gegenüberliegende Kontaktierungsfläche abdruckartig der Oberfläche der Auflage 37 ausgeführt sein. Die sich gegenüberliegenden Erhöhungen greifen also zahnartig ineinander. Wesentlich ist dabei, dass eine gute elektrische Kontaktierung bei mechanischer Festigkeit für eingelegte Drähte oder Kabel gegeben ist. Im Hinblick auf die Halterung von Sammelschienen kann die erste Ausnehmung 13 randseitig eine hakenartige Erhöhung 63 aufweisen (FIG 4). Hierdurch ist bei einer Flachsammelschiene ein Einkrallen möglich. Bei Verwendung einer Rundsammelschiene nach Art einer Stange wird diese durch die Erhöhung 63 quasi umfasst. Ein einfaches Herausrollen ist nicht mehr möglich.

FIG 9 zeigt einen Teillängsschnitt durch eine montierte Klemme. Das Zwischenstück 33 weist auflagenseitig eine Mulde 65 auf, die ebenfalls ein Umgreifen einer runden Sammelschiene in Verbindung mit der Erhöhung 63 ermöglicht.

Das gezeigte Zwischenstück 33 dient einerseits zum Verbinden der Klemme 17 mit einer elektrischen Schaltung innerhalb des Gehäuses 3. Es weist dazu eine Anschlussfahne 67 auf. In dieser Zeichnung ist lediglich ein Aufnahmeraum 31 gezeigt. Durch ein weites Öffnen der Klemme 17 kann das Zwischenstück 33 mittig angeordnet werden, so dass entsprechend FIG 2 ein zweiteiliger Aufnahmeraum gebildet ist.

Das Zwischenstück 33 weist gemäß FIG 9 klemmrahmenbodenseitig einen Fortsatz 69 auf. Dieser dient dazu auf das Druckstück 23 und somit auf die Klemmschraube 19 wirkende Querkräfte abzufangen. Ohne diesen Fortsatz 69 würde bei Einlegen einer runden Sammelschiene eine Verkeilung oder Verdrehung des Druckstücks 23 erfolgen, was wiederum eine Querbelastung der Klemmschraube 19 und die sie umgebenden Kunststoffteile, insbesondere ihre Befestigung im Gehäuse 3, zur Folge hätte. Vorliegend werden diese Querkräfte direkt auf kurzem Wege abgefangen und am Klemmrahmen 21 abgestützt.

Um einen einfachen Aufbau bei bestmöglichem elektrischen Kontakt zu gewährleisten, ist das Zwischenstück 33 zweiteilig aufgebaut. Einerseits umfasst es ein winkelartiges Unterteil 71. Sein klemmraumseitiges Ende ist dabei von einem dünnen Metallwerkstoff, insbesondere Kupfer, umgeben, der den elektrischen Kontakt bildet und sich in seiner Verlängerung als Anschlussfahne 67 fortpflanzt. Die beiden Werkstoffe sind dabei durch Pressen miteinander kraftschlüssig verbunden. Durch diese Ausgestaltung des Zwischenstücks 33 werden Verkantungen innerhalb der Klemme 17 abgefangen, wodurch eine mechanisch stabile Einheit gebildet ist. Eine die Klemmschraube 19 durch Verkantung beschädigende Wirkung kann somit verhindert werden.

Ein weiterer Gesichtspunkt des neuen Einbaugerätes 1 ist die Spannungsfestigkeit im Bereich der ersten Ausnehmung 13. Prinzipiell ist es wünschenswert, den Klemmraum oder Aufnahmeraum 31 möglichst groß zu gestalten. Andererseits ist bei einer Aneinanderreihung von derartigen Geräten eine vorgegebene Luftisolationsstrecke zwischen freiliegenden Metallteilen einander benachbarter Geräte vorzusehen. Das gilt insbesondere für den Bereich der ersten Ausnehmung 13, bei dem bei nebeneinander angeordneten Einbaugeräten spannungsführende Teile dicht aneinander liegen.

Um den Spannungsschutz zu gewährleisten ist hier vorgesehen, dass der Klemmrahmen.21 randseitig im Bereich der ersten Ausnehmung 13 dünner als in übrigen Bereichen ausgeführt ist. Dabei kann gegebenenfalls das Gehäuse 3 in diesem Bereich dem Klemmrahmen 21 angepasst dicker ausgeführt sein. Siehe hierzu insbesondere FIG 2 bis 5, in dem die Ausgestaltung des Klemmrahmens 21 gezeigt ist. Innerhalb des Gerätes, nämlich dort, wo genügende Isolationsfähigkeit gegeben ist, ist die Gehäusewand dünner ausgeführt. Dementsprechend weist der Klemmrahmen 21 in diesem Bereich eine dickere Wandstärke auf.

Auf diese Weise wird erzielt, dass bei einem großen Aufnahmeraum und hoher Zugfestigkeit des Klemmrahmens 21 - bedingt durch eine grundsätzlich starke Materialausführung im offenen Anschlussbereich für Sammelschienen - ein vorschriftsmäßiger - relativ großer - lichter Abstand gegeben ist.

Prinzipiell kann diese Ausgestaltung des Klemmrahmens 21 auch dadurch erzielt werden, dass ausgehend von einer dünnen Materialstärke des Klemmrahmens 21, dieser im geschlossenen Bereich des Gehäuses 3 verbreitert, also nach außen gebogen ist, so dass er zwei lichte Weiten aufweist. Bei der vorliegenden Ausgestaltung ist vorgesehen, dass ausgehend von einer gleichmäßigen Materialstärke des Klemmrahmens 21 dieser im Bereich der ersten Ausnehmung 13 außenseitig zweite Ausnehmungen 73 aufweist. Bei einer Verdünnung des Klemmrahmens 21 um einige Zehntel mm kann somit die gewünschte Spannungsfestigkeit erzielt werden. Die Einengung oder Verdünnung des Klemmrahmens 21 kann durch eine Ausfräsung oder Einpressung der Wandung erzeugt sein und beträgt etwa 0,5 bis 3 mm, insbesondere etwa 1,2 mm.

Gemäß FIG 2 ist der Isolationsabstand I zwischen der Außenkante des Klemmrahmens 21 innerhalb des Gehäuses 3 und der Außenkante der anliegenden geschlossenen Gehäuseseite kleiner als der Luftisolationsabstand L zwischen der Außenkante des Klemmrahmens 21 im Bereich der ersten Ausnehmung 13 und der Außenseite der anliegenden Gehäuseseite.

Je nach Sichtweise kann, ausgehend von dieser dünnen Materialstärke, mit dem Isolationsabstand I zum Rand des Gehäuses 3 die Ausgestaltung des Klemmrahmens 21 im übrigen geschlossenem Bereich des Gehäuses 3 auch als Aufweitung oder Verstärkung angesehen werden. Wesentlich ist dabei, dass der Klemmrahmen 21 innenraumseitig auf mechanische Stabilität ausgelegt ist und im offenen Randbereich in Kombination mit der Wand des Gehäuses 3 den entsprechenden elektrischen Werten angepasst ist. Prinzipiell ist es auch denkbar, dass der Klemmrahmen 21 aus zwei Teilrahmen unterschiedlicher Breite gefertigt ist, so dass der oben beschriebene Isolationseffekt gegeben ist.

## Patentansprüche

1. Reiheneinbaugerät (1) mit einem Gehäuse (3) und einer darin angeordneten Klemme (17) mit Klemmschraube (19), Druckstück (23) und Klemmrahmen (21), wobei eine anschlussseitige erste Ausnehmung (13) zur Queraufnahme einer Sammelschiene Gehäuse (3) und Klemmrahmen (21) durchsetzt,
**dadurch gekennzeichnet, dass**
der Isolationsabstand (I) zwischen der Außenkante des Klemmrahmens (21) innerhalb des Gehäuses (3) und der Außenseite der anliegenden geschlossenen Gehäuseseite kleiner ist als der Luftisolationsabstand (L) zwischen der Außenkante des Klemmrahmens (21) im Bereich der ersten Ausnehmung (13) und der Außenseite der anliegenden Gehäuseseite.

2. Reiheneinbaugerät nach Anspruch 1,
**dadurch gekennzeichnet, dass** der Klemmrahmen (21) im Bereich der ersten Ausnehmung eine Einengung aufweist.

3. Reiheneinbaugerät nach Anspruch 2,
**dadurch gekennzeichnet, dass** die Klemmrahmenbreite im Bereich der Einengung um 0,2 bis 3 mm, insbesondere um 0,7 bis 1,5 mm, speziell um ca. 1,2 mm, reduziert ist.

4. Reiheneinbaugerät nach Anspruch 3 oder 2, wobei die Einengung als zweite Ausnehmung ausgestaltet ist.

5. Reiheneinbaugerät nach Anspruch 3 oder 2,
**dadurch gekennzeichnet, dass** die Einengung als Einbauchung oder Verformung ausgestaltet ist.

6. Reiheneinbaugerät nach einem der Ansprüche 1 bis 5,
**dadurch gekennzeichnet, dass** die Seitenwandstärke des Gehäuses (3) im Bereich der ersten Ausnehmung (13) größer ist gegenüber der beim geschlossenen Bereich des Gehäuses (3).

7. Reiheneinbaugerät nach einem der Ansprüche 1 bis 6,
**dadurch gekennzeichnet, dass** das Gehäuse (3) anschlussseitig eine dem Aufnahmeraum der Klemme (17) zugeordneten stirnseitigen Anschlussöffnung (11) aufweist.

## Claims

1. Modular device (1) having a housing (3) and a terminal (17) arranged therein with a clamping screw (19), pressure plate (23) and clamping frame (21), a first recess (13) on the connection side for transversely receiving a busbar passing through the housing (3) and clamping frame (21), **characterized in that** the insulating gap (I) between the outer edge of the clamping frame (21) within the housing (3) and the outer side of the adjoining closed housing side is smaller than the air insulating gap (L) between the outer edge of the clamping frame (21) in the region of the first recess (13) and the outer side of the adjoining housing side.

2. Modular device according to Claim 1, **characterized in that** the clamping frame (21) has a narrowing in the region of the first recess.

3. Modular device according to Claim 2, **characterized in that** the clamping frame width in the region of the narrowing is reduced by 0.2 to 3 mm, in particular by 0.7 to 1.5 mm, specifically by about 1.2 mm.

4. Modular device according to Claim 3 or 2, the narrowing being designed as a second recess.

5. Modular device according to Claim 3 or 2, **characterized in that** the narrowing is designed as a constriction or deformation.

6. Modular device according to one of Claims 1 to 5, **characterized in that** the side wall thickness of the housing (3) in the region of the first recess (13) is greater than that of the closed region of the housing (3).

7. Modular device according to one of Claims 1 to 6, **characterized in that** the housing (3) has on the connection side an end-face connection opening (11) assigned to the receiving space of the terminal (17).

## Revendications

1. Appareil électrique modulaire (1) à monter en rangées, comprenant un boitier (3) et, disposée dans celui-ci, une borne de connexion (17) à une vis de serrage (19), une pièce de pression (23) et un cadre de serrage (21), un premier évidement (13), côté raccordement de connexion, destiné à la réception transversale d'une barre omnibus, traversant le boitier (3) et le cadre de serrage (21),
**caractérisé en ce que** la distance d'isolation (I) entre le bord extérieur du cadre de serrage (21) à l'intérieur du boitier (3) et le côté extérieur de la paroi attenante fermée du boitier, est inférieure à la distance d'isolation par air (L) entre le bord extérieur du cadre de serrage (21) dans la zone du premier évidement (13) et le côté extérieur de la paroi attenante du boitier.

2. Appareil électrique modulaire à monter en rangées selon la revendication 1,
**caractérisé en ce que** le cadre de serrage (21) présente un rétrécissement dans la zone du premier évidement.

3. Appareil électrique modulaire à monter en rangées selon la revendication 2,
**caractérisé en ce que** la largeur du cadre de serrage dans la zone du rétrécissement est réduite de 0,2 à 3 mm, notamment de 0,7 à 1,5 mm, et plus spécialement d'environ 1,2 mm.

4. Appareil électrique modulaire à monter en rangées selon la revendication 3 ou 2, dans lequel le rétrécissement est conçu en tant que deuxième évidement.

5. Appareil électrique modulaire à monter en rangées selon la revendication 3 ou 2,
**caractérisé en ce que** le rétrécissement est conçu sous la forme d'un renfoncement ou d'une déformation.

6. Appareil électrique modulaire à monter en rangées selon l'une des revendications 1 à 5,
**caractérisé en ce que** l'épaisseur de paroi latérale du boitier (3) dans la zone du premier évidement (13) est plus grande que celle dans la zone fermée du boitier (3).

7. Appareil électrique modulaire à monter en rangées selon l'une des revendications 1 à 6,
**caractérisé en ce que** le carter (3) présente du côté du raccordement de connexion, une ouverture de raccordement de connexion (11) frontale, associée au logement de réception de la borne de connexion (17).
